# EUROPÄISCHE PATENTSCHRIFT

(11) **EP 0 601 133 B1**
(45) Veröffentlichungstag und Bekanntmachung des Hinweises auf die Patenterteilung: **01.03.1995**
(21) Anmeldenummer: 92924489.5
(22) Anmeldetag: 11.12.1992
(51) Int. Cl.: B02C 18/14, B02C 4/08

(54) **ZERKLEINERUNGSVORRICHTUNG**
GRINDER
DISPOSITIF DE BROYAGE

(30) Priorität: 12.12.1991 DE 9115433 U
(43) Veröffentlichungstag der Anmeldung: 15.06.1994
(73) Patentinhaber: AGRIA-WERKE GMBH, D-74215 Möckmühl (DE)
(72) Erfinder: FALKNER, Raimund, A-6426 Roppen Nr. 64 (AT)
(74) Vertreter: Haug, Dietmar, Dipl.-Ing.
(86) Internationale Anmeldenummer: AT9200166
(87) Internationale Veröffentlichungsnummer: WO9311873

(56) Entgegenhaltungen:
- FR-A- 497 045
- FR-A- 753 030
- FR-A- 2 466 281
- US-A- 3 473 714

## Beschreibung

Die Erfindung betrifft eine Abfallzerkleinerungsvorrichtung mit einem Antrieb, mit einem eine Einfüllöffnung aufweisenden Gehäuse, und mit einer sich drehenden, am Umfang Schneidleisten aufweisenden Zerkleinerungswalze, die mit einem Gegenschneidwerkzeug zusammenwirkt, wobei das Material beim Durchgang zwischen den Schneidwerkzeugen zerkleinert wird.

Eine derartige Zerkleinerungsvorrichtung, bei der das Gegenschneidwerkzeug ein stationäres Gegenmesser ist, ist beispielsweise aus der DE-U 91 09 063 bekannt. Um zu verhindern, daß sich die Zwischenräume zwischen den Schneidelementen mit Material füllen, ist eine Räumspatel vorgesehen, die mit dem Walzenantrieb gekoppelt fortlaufend jeweils in einen Zwischenraum eingreift und ihn ausräumt.

Zerkleinerungsvorrichtungen, bei denen auch das Gegenschneidwerkzeug durch eine Zerkleinerungwalze gebildet ist, sind ebenfalls bereits bekannt. Die Zerkleinerungswalzen können aus mit Reißzähnen bestückten Zerkleinerungsscheiben gebildet sein, die auf Antriebswellen mit Abstand zueinander aufgereiht sind. Es können aber auch einstückige Zerkleinerungswalzen eingesetzt werden, an denen axial beabstandet Schneidelemente oder Zähne vorgesehen sind. Beispiele für beide Ausführungen sind der AT-B 350 988 zu entnehmen.

Ein Problem aller Abfallzerkleinerer liegt darin, daß die zu zerkleinernden Abfallmaterialien unterschiedliche Eigenschaften aufweisen, sodaß die Zerkleinerungsvorrichtungen nur mehr oder minder zufriedenstellend funktionieren. Es kommt immer wieder vor, daß trotz einer möglichen Antriebsumkehr und in die Zwischenräume eingreifender Räumelemente das Material schlecht zerkleinert und eingeklemmt wird. Die Vorrichtung muß dann für die Reinigung zumindest teilweise zerlegt werden.

In der FR-A 753.030 ist eine Knetmühle für geguollenes Getreide beschrieben, in der FR-A 497.045 eine Einrichtung zum Schroten von Feldfrüchten und in der FR-A 2466 281 eine Einrichtung zum Herstellen kleiner Tomatenmarkstücke. Alle drei Einrichtungen enthalten mit ineinandergreifenden Leisten versehene Siebtrommeln, die das Material passieren muß, das dann an den Stirnseiten austritt. Ein Durchgang zwischen den Siebtrommeln ist nicht möglich, da das Gehäuse unter den Trommeln geschlossen ist.

Die Erfindung hat es sich daher zur Aufgabe gestellt, die Funktionssicherheit einer derartigen Zerkleinerungsvorrichtung zu verbessern, und insbesondere zusätzliche Freiräume für nicht oder nur schlecht zerkleinertes Material zu schaffen, um die Blockierung der Vorrichtung zu vermeiden.

Erfindungsgemäß wird dies dadurch erreicht, daß die Zerkleinerungswalze hohl ausgebildet ist und zumindest eine offene Stirnseite aufweist, und daß zwischen den Schneidleisten in den Walzenhohlraum offene Durchtrittsschlitze als zusätzliche Abförderwege für nicht oder nur schlecht zerkleinertes Material ausgebildet sind. Auf diese Weise kann sich dieses Material nicht zwischen den Schneidleisten festlegen und sie verstopfen, sondern wird vom nachfolgenden Material weiter in den Walzenhohlraum gedrückt.

Bevorzugt wird auch das Gegenschneidwerkzeug durch eine Zerkleinerungswalze gebildet, die sich gegenläufig zur ersten Zerkleinerungswalze dreht und ebenfalls umfangseitige Schneidleisten aufweist, die in die Schneidleisten der ersten Zerkleinerungswalze eingreifen. In diesem Fall ist auch die zweite Zerkleinerungswalze hohl ausgebildet ist und weist zumindest eine offene Stirnseite auf, wobei zwischen den Schneidleisten in den Walzenhohlraum der zweiten Zerkleinerungswalze offene Durchtrittsschlitze ausgebildet sind.

Die Schneidleisten können sowohl achsparallel als auch schräg zur Achse verlaufen. Bevorzugt erweitern sich die Durchtrittsschlitze in den Walzenhohlraum, sodaß das Material sich nicht verklemmen kann.

Das in die Walzenhohlräume eindringende Material tritt bei nicht horizontaler Lage der Walzen aufgrund der Schwerkraft nach unten durch die Öffnungen in den Stirnseiten aus. Bevorzugt wird jedoch in jedem Walzenhohlraum ein zur offenen Stirnseite hin wirkendes Räumelement vorgesehen, sodaß eine Zwangsentleerung unabhängig von der Lage der Zerkleinerungswalzen erfolgt. Das aus dem Walzenhohlraum austretende Material wird, je nach seinem Zerkleinerungsgrad, entweder zur weiteren Zerkleinerung in die Zerkleinerungsvorrichtung zurückgegeben oder dem von den Walzen zerkleinerten Material zugegeben.

Da sich die Walzen drehen, kann das Räumelement gehäusefest angeordnet sein. Ein derartiges Räumelement steht zumindest einseitig aus dem Walzenhohlraum vor und ist außerhalb am Gehäuse, insbesondere mittels einer Montagelasche od.dgl. befestigt. Das Räumelement besteht in einer ersten Ausführung aus einer der Walze angepaßt gekrümmten Platte, die mit oder ohne Abstand zur Walzeninnenseite achsparallel oder geneigt und in eine oder beide Drehrichtungen wirksam im Walzenhohlraum angeordnet ist. In einer bevorzugten Ausführung weist die Platte eine etwa über ein Drittel des Umfanges sich erstreckende Trapezform auf, an deren Schmalseite die Montagelasche vorgesehen ist. Die Schrägseiten der Platte bilden einerseits Räumkanten, entlang denen aufgrund der Walzendrehung das Material ausgetragen wird und können weiters auch als Schneidkanten wirken, die das durch die Zwischenräume eindringende Material an der Walzeninnenseite abscheren und damit zerkleinern.

Anstelle einer gehäusefesten Platte kann als Räumelement auch ein schraubenförmig gewendelter Steg, beispielsweise ein Abschnitt einer Förderschnecke im Walzenhohlraum angeordnet sein. Die Förderschnecke ist bevorzugt ebenfalls gehäusefest; jedoch ist auch deren Antrieb denkbar.

Eine weitere Ausführung sieht vor, daß die zweite Stirnseite der Zerkleinerungswalze durch eine Abdeckung verschlossen ist. Da die beiden Walzen bzw. deren Schneidleisten in Umfangsrichtung formschlüssig ineinandergreifen, ist in einer weiteren bevorzugten Ausführung vorgesehen, daß der Antrieb nur einer Zerkleinerungswalze zugeordnet ist. In diesem Fall ist es weiter von Vorteil, wenn die Schneidleisten der angetriebenen Zerkleinerungswalze breiter sind als die Schneidleisten der zweiten Zerkleinerungswalze.

Nachstehend werden zwei bevorzugte Ausführungen der Erfindung anhand der Figuren der beiliegenden Zeichnungen näher beschrieben, ohne darauf beschränkt zu sein.

Es zeigen:
- Fig. 1: einen Schnitt nach der Linie I-I der Fig. 2 durch eine erste bevorzugte Ausführung,
- Fig. 2: einen Schnitt nach der Linie II-II der Fig. 1,
- Fig. 3: eine Stirnansicht der Zerkleinerungsvorrichtung nach Fig. 1 und 2,
- Fig. 4: einen Längsschnitt nach der Linie IV-IV der Fig. 5 durch eine zweite Ausführung und
- Fig. 5: einen Schnitt nach der Linie V-V der Fig. 4.

Die erfindungsgemäße Zerkleinerungsvorrichtung weist ein rechteckiges Gehäuse 1 mit vier Seitenwänden 2 auf. Zwei Zerkleinerungswalzen 4,5 sind hohlzylindrisch ausgebildet und mit ihren endseitigen Lagerabschnitten 3 in einander gegenüberliegenden Seitenwänden 2 drehbar gelagert. Zwischen den Lagerabschnitten 3 sind die beiden Zerkleinerungswalzen 4,5 mit über den Umfang der Lagerabschnitte 3 vorstehenden, voneinander beabstandeten Längsstegen versehen. Diese bilden Schneidleisten 6;15,16 für das zu zerkleinernde Abfallmaterial und weisen Schneidkanten auf. Die Lagerabschnitte 3 können beispielsweise durch umfangsseitig genutete Ringe gebildet sein, in die an den Enden abgestufte Längsstege auswechselbar eingesetzt sind. Der Querschnitt der Schneidleisten entspricht dem eines Reißzahnes. Die Schneidleisten 6;16 der einen Walze 4 greifen in die Zwischenräume zwischen den Schneidleisten 6;15 der zweiten Walze 5 ein, sodaß ein zahnradartiger Eingriff zwischen den beiden Zerkleinerungswalzen 4,5 gegeben ist. Es genügt daher, nur der Walze 5 einen Antrieb 13 zuzuordnen. Die Zwischenräume zwischen den Längsstegen sind in den Walzenhohlraum 8 offen, das heißt die Schneidleisten 6;15,16 sind durch Durchtrittsschlitze 7 voneinander getrennt. Von den Schneidleisten ergriffenes Material wird beim Durchgang zwischen den beiden Zerkleinerungswalzen 4,5 zerkleinert und fällt nach unten. Nicht oder nur teilzerkleinertes Material, das die Zwischenräume zwischen den Längsstegen füllen und so die Funktion der Zerkleinerungsvorrichtung beeinträchtigen könnte, wird durch die Durchtrittsschlitze 7 in die Walzenhohlräume 8 hineingedrückt. Die Durchtrittsschlitze 7 erweitern sich für den leichteren Durchtritt des Materials nach innen. In je dem Walzenhohlraum 8 ist ein Räumelement 9 gehäusefest angeordnet, das in der Ausführung nach den Fig. 1 bis 3 beispielsweise als trapezförmige, gekrümmte Platte ausgebildet ist. Die Platte kann an der Innenseite der Walze 4,5 anliegend oder mit Abstand dazu sich parallel oder auch leicht geneigt zur Walzenachse erstrecken. Die schrägverlaufenden Seiten der Platte bilden für jede Drehrichtung eine Schneidkante, die durch die Durchtrittsschlitze 7 eintretendes Material zerkleinern bzw. abscheren kann und gleichzeitig eine Räumkante 11, entlang der das Material aus dem Walzenhohlraum 8 nach außen gefördert wird. Die Platte steht einseitig aus dem Walzenhohlraum 8 vor und ist mittels einer Montagelasche 10 an der Außenseite der Gehäusewand 2 befestigt. An der der Austragseite des Materials gegenüberliegenden Seite jeder Walze 4,5 ist eine Hohlraumabdeckung 12 vorgesehen, die an der angetriebenen Zerkleinerungswalze 5 durch einen mit deren Lagerabschnitt 3 verbundenen Antriebsflansch gebildet ist.

Die Räumplatte 9 kann sich über einen Winkel zwischen etwa 60° und 300° und über jeden beliebigen Winkelbereich erstrecken. In der in den Figuren gezeigten Ausführung verhindert die Anordnung der Räumplatten 9 im jeweils oberen Bereich der Walzen 4,5 das Eindringen von nicht dem Schneidwerk zugeführtem Material in die Walzenhohlräume 8.

In der Ausführung nach Fig. 4 und 5 ist das Räumelement 9 durch eine stillstehende Förderschnecke 17 gebildet, die eine plattenförmige Montagelasche 20 aufweist. Diese ist mittels Schrauben 21 an einer mit Abstand zu den Gehäusewänden 2 angeordneten weiteren Gehäusewand 18 befestigt. Die Förderschnecke 17 wird von einer Welle 14 durchsetzt, die in der Gehäusewand 18 gelagert und mit der Abdeckung 12 verbunden ist. Dadurch ist ein zusätzliches Lager für die Zerkleinerungswalze 4,5 und eine Abstützung der Förderschnecke 17 auch im Inneren der Walze 4,5 gegeben. Durch die Drehung der Walze 4,5 wird das durchtretende Material entlang der Schraubenfläche der Förderschnecke nach außen befördert. Dort fällt es (Pfeile 19) ebenso nach unten wie zwischen den Walzen 4,5 zerkleinertes Material. Eine nicht gezeigte Trennwand kann die beiden Materialanteile voneinander getrennt halten, sodaß der aus den Walzenhohlräumen 8 kommende Materialanteil gegebenenfalls wieder in die Zerkleinerungsvorrichtung eingefüllt werden kann, falls die Teile noch zu groß sind.

Ein getrennter Antrieb der Förderschnecke 17 ist ebenfalls möglich. Anstelle der Schnecke kann auch ein schraubenförmig gewendelter Streifen vorgesehen sein, der die Welle 14 umgibt und aufgrund seiner schraubenfederartigen Ausbildung auch axial beweglich ist, wodurch sich eine verbesserte Räumwirkung ergeben kann.

In der nicht näher gezeigten Ausführung mit einer Zerkleinerungswalze und einem stationären Gegenmesser ist eine gleichartige Ausbildung der einzigen Zerkleinerungswalze vorgesehen. Diese weist ebenfalls einen Hohlraum auf, und ist zumindest einseitig offen, wobei auch hier ein Räumelement Material ausräumt, das in den Hohlraum eingedrückt wird.

## Patentansprüche

1. Abfallzerkleinerungsvorrichtung mit einem Antrieb (13), mit einem eine Einfüllöffnung aufweisenden Gehäuse (1), und mit einer sich drehenden, am Umfang Schneidleisten (6;15) aufweisenden Zerkleinerungswalze (5), die mit einem Gegenschneidwerkzeug zusammenwirkt, wobei das Material beim Durchgang zwischen den Schneidwerkzeugen zerkleinert wird, dadurch gekennzeichnet, daß die Zerkleinerungswalze (5) hohl ausgebildet ist und zumindest eine offene Stirnseite aufweist, und daß zwischen den Schneidleisten (6;15) in den Walzenhohlraum (8) offene Durchtrittsschlitze (7) als zusätzliche Abförderwege für nicht oder nur schlecht zerkleinertes Material ausgebildet sind.

2. Abfallzerkleinerungsvorrichtung nach Anspruch 1, dadurch gekennzeichnet, daß das Gegenschneidwerkzeug durch eine zweite Zerkleinerungswalze (4) gebildet ist, die sich gegenläufig zur ersten Zerkleinerungswalze (5) dreht und umfangseitige Schneidleisten (6;16) aufweist, die in die Schneidleisten (6;15) der ersten Zerkleinerungswalze (5) eingreifen.

3. Abfallzerkleinerungsvorrichtung nach Anspruch 2, dadurch gekennzeichnet, daß auch die zweite Zerkleinerungswalze (4) hohl ausgebildet ist und zumindest eine offene Stirnseite aufweist, wobei zwischen den Schneidleisten (6;16) in den Walzenhohlraum (8) der zweiten Zerkleinerungswalze (4) offene Durchtrittsschlitze (7) ausgebildet sind.

4. Abfallzerkleinerungsvorrichtung nach einem der Ansprüche 1 bis 3, dadurch gekennzeichnet, daß die Breite der Durchtrittsschlitze (7) etwa der Breite der Schneidleisten (6;15,16) entspricht.

5. Abfallzerkleinerungsvorrichtung nach einem der Ansprüche 1 bis 4, dadurch gekennzeichnet, daß sich die Durchtrittsschlitze (7) zum Walzenhohlraum (8) hin erweitern.

6. Abfallzerkleinerungsvorrichtung nach einem der Ansprüche 1 bis 5, dadurch gekennzeichnet, daß im Walzenhohlraum (8) ein zur offenen Stirnseite hin wirkendes Räumelement (9,17) vorgesehen ist.

7. Abfallzerkleinerungsvorrichtung nach Anspruch 6, dadurch gekennzeichnet, daß das Räumelement (9,17) aus dem Walzenhohlraum (8) ragt und am Gehäuse (1) befestigt ist.

8. Abfallzerkleinerungsvorrichtung nach Anspruch 6 oder 7, dadurch gekennzeichnet, daß das Räumelement (9) durch eine parallel zum Umfang gebogene Platte mit zumindest einer, zur offenen Stirnseite hin wirkenden Räumkante (11) gebildet ist.

9. Abfallzerkleinerungsvorrichtung nach Anspruch 6 oder 7, dadurch gekennzeichnet, daß das Räumelement (17) durch einen schraubenförmig gewendelten Steg gebildet ist.

10. Abfallzerkleinerungsvorrichtung nach Anspruch 8 oder 9, dadurch gekennzeichnet, daß das Räumelement (17) mittels einer Montagelasche (10,20) an einer Seitenwand (2,18) befestigt ist.

11. Abfallzerkleinerungsvorrichtung nach einem der Ansprüche 6 bis 10, dadurch gekennzeichnet, daß die zweite Stirnseite der Zerkleinerungswalze (4,5) durch eine Abdeckung (12) verschlossen ist.

12. Abfallzerkleinerungsvorrichtung nach einem der Ansprüche 2 bis 11, dadurch gekennzeichnet, daß der Antrieb (13) nur einer Zerkleinerungswalze (5) zugeordnet ist.

13. Abfallzerkleinerungsvorrichtung nach Anspruch 12, dadurch gekennzeichnet, daß die Schneidleisten (15) der angetrie-benen Zerkleinerungswalze (5) breiter sind als die Schneidleisten (16) der zweiten Zerkleinerungswalze (4).

## Claims

1. Crushing apparatus for waste material, comprising a drive (13), a housing (1) having a filling opening, and a rotary crushing drum (5) which has peripheral cutting bars (6;15) and which cooperates with a counterpart cutting tool, the material being crushed, when passing between the cutting tools, characterised in that the crushing drum (5) is of a hollow configuration and has at least one open end, and that between the cutting bars (6;15) entry slots (7) are open into the drum cavity (8) to form additional squeeze passages for non-crushed or only partially crushed material.

2. Crushing apparatus as set forth in claim 1, characterised in that the counterpart cutting tool is formed by a second crushing drum (4) which rotates in opposite relationship to the first crushing drum (5) and which has peripheral cutting bars (6;16) which engage into the cutting bars (6;15) of the first crushing drum (5).

3. Crushing apparatus as set forth in claim 2, characterised in that the second crushing drum (4) is also of a hollow configuration and has at least one open end, the entry slots (7) between the cutting bars (6;15,16) being open into the drum cavity (8) of the second crushing drum (4).

4. Crushing apparatus as set forth in one of claims 1 through 3, characterised in that the width of the entry slots (7) corresponds approximately to the width of the cutting bars (6;15,16).

5. Crushing apparatus as set forth in one of claims 1 through 4, characterised in that the entry slots (7) increase in size towards the drum cavity (8).

6. Crushing apparatus as set forth in one of claims 1 through 5, characterised in that provided in the drum cavity (8) is a clearing element (9,17) which is operative towards the open end.

7. Crushing apparatus as set forth in claim 6, characterised in that the clearing element (9,17) projects out of the drum cavity (8) and is fixed to the housing (1).

8. Crushing apparatus as set forth in claim 6 or 7, characterised in that the clearing element (9) is formed by a plate which is curved parallel to the periphery and which has at least one clearing edge (11) which is operative towards the open end.

9. Crushing apparatus as set forth in claim 6 or 7, characterised in that the clearing element (17) is formed by a helically wound web.

10. Crushing apparatus as set forth in claim 8 or 9, characterised in that the clearing element (17) is fixed to a side wall (2,18) by means of a mounting plate (10,20).

11. Crushing apparatus as set forth in one of claims 6 through 10, characterised in that the second end of the crushing drum (4,5) is closed by a cover means (12).

12. Crushing apparatus as set forth on one of claims 2 through 11, characterised in that the drive (13) is associated with only one crushing drum (5).

13. Crushing apparatus as set forth in claim 12, characterised in that the cutting bars (15) of the driven crushing drum (5) are wider than the cutting bars (16) of the second crushing drum (4).

## Revendications

1. Dispositif de broyage de déchets comportant un entraînement (13), un carter qui présente une ouverture d'alimentation et un tambour de broyage rotatif, pourvu de barrettes de coupe (6;15) sur sa périphérie, coopérant avec un outil de coupe opposé, le matériau étant broyé lors de son passage entre les outils de coupe, caractérisé en ce que le tambour de broyage (5) est de conformation creuse et présente au moins une face frontale ouverte, et en ce que des fentes de passage ouvertes (7) sont ménagées entre les barrettes de coupe (6;15) dans l'espace creux (8) du tambour pour servir de passages d'évacuation supplémentaires pour du matériau non broyé ou seulement mal broyé.

2. Dispositif de broyage de déchets selon la revendication 1, caractérisé en ce que l'outil de coupe opposé est formé par un second tambour de broyage (4) tournant en sens inverse du premier tambour de broyage (5) et présente sur sa périphérie des barrettes de coupe (6;16) qui pénètrent entre les barrettes de coupe (6;15) du premier tambour de broyage (5).

3. Dispositif de broyage de déchets selon la revendication 2, caractérisé en ce que le second tambour de broyage (4) est également de conformation creuse et présente au moins une face frontale ouverte, des fentes de passage ouvertes (7) étant ménagées entre les barrettes de coupe (6;16) dans l'espace creux (8) du second tambour de broyage (4).

4. Dispositif de broyage de déchets selon l'une des revendications 1 à 3, caractérisé en ce que la largeur des fentes de passage (7) correspond à peu pris à celle des barrettes de coupe (6;15,16).

5. Dispositif de broyage de déchets selon l'une des revendications 1 à 4, caractérisé en ce que les fentes de passage (7) s'élargissent vers l'espace creux (8) du tambour.

6. Dispositif de broyage de déchets selon l'une des revendications 1 à 5, caractérisé en ce qu'un organe d'évacuation (9;17), agissant vers la face frontale ouverte, est prévu dans l'espace creux (8) du tambour.

7. Dispositif de broyage de déchets selon la revendication 6, caractérisé en ce que l'organe d'évacuation (9;17) dépasse hors de l'espace creux (8) du tambour et est fixé sur le carter 1.

8. Dispositif de broyage de déchets selon la revendication 6 ou 7, caractérisé en ce que l'organe d'évacuation (9) est formé d'une plaque recourbée parallèlement à la périphérie avec au moins une arête d'évacuation agissant vers la face frontale ouverte.

9. Dispositif de broyage de déchets selon la revendication 6 ou 7, caractérisé en ce que l'organe d'évacuation (17) est formé par une barrette enroulée en spirale.

10. Dispositif de broyage de déchets selon la revendication 8 ou 9, caractérisé en ce que l'organe d'évacuation (17) est fixé sur une paroi latérale (2, 18) au moyen d'une bride de montage (10, 20).

11. Dispositif de broyage de déchets selon l'une des revendications 6 à 10, caractérisé en ce que la deuxième face frontale du tambour de broyage (4, 5) est fermée par un couvercle (12).

12. Dispositif de broyage de déchets selon l'une des revendications 2 à 11, caractérisé en ce que l'entraînement (13) n'est relié qu'à un tambour de broyage (5).

13. Dispositif de broyage de déchets selon la revendication 12, caractérisé en ce que les barrettes de coupe (15) du tambour de broyage entraîné (5) sont plus larges que les barrettes de coupe du second tambour de broyage (4).
